# FASCICULE DE BREVET EUROPEEN

(11) **EP 0 893 361 B1**
(45) Date de publication et mention de la délivrance du brevet: **02.05.2003**
(21) Numéro de dépôt: 98401739.2
(22) Date de dépôt: 09.07.1998
(51) Int. Cl.: B65D 75/58, B65D 71/00

(54) **Pack d'objets emballés avec un film plastique, film plastique pour l'emballage d'un pack, et procédé de fabrication du film plastique**
Mit einer Kunststoffolie umhüllte Gegenstandsverpackung, sowie eine Kunststoffolie für eine solche Verpackung und Verfahren zur Herstellung einer solchen Kunststoffolie
Pack of objects wrapped in a plastic film, plastic film for such a pack, and method of manufacturing such a plastic film

(30) Priorité: 24.07.1997 FR 9709404
(43) Date de publication de la demande: 27.01.1999
(73) Titulaire: SOPLARIL S.A., 92500 Rueil Malmaison (FR)
(72) Inventeur: Meilhon, Daniel, 40180 Sort-en-Chalosse (FR)
(74) Mandataire: Michardière, Bernard

(56) Documents cités:
- EP-A- 0 537 079
- EP-A- 0 537 080
- WO-A-94/03375
- CH-A- 651 795
- US-A- 3 403 779
- US-A- 5 067 612

## Description

L'invention est relative à un pack d'objets, tels que boîtes de conserve, bidons, bouteilles, etc., emballés avec un film en matière plastique présentant une direction préférentielle de déchirement, plusieurs objets étant disposés côte à côte en une ou plusieurs nappes superposées, le film étant replié suivant une direction d'enroulement autour des objets qu'il enserre, des moyens d'ouverture étant prévus sur le film pour faciliter son déchirement.

Un tel pack est préparé de manière connue par fardelage du groupe d'objets. Le fardelage consiste à entourer l'ensemble des objets à empaqueter d'un film en matière plastique thermorétractable, en particulier d'un film polyéthylène thermorétractable. L'enveloppe réalisée avec le film est soudée sur les bords qui se recouvrent de manière à former un manchon autour des objets regroupés. Le serrage des objets peut être obtenu, par exemple, par l'effet de la chaleur qui provoque le resserrement du film autour des objets qu'il enveloppe. Les deux extrémités ouvertes du manchon se rétrécissent pour former aux deux extrémités du pack une ouverture de forme ovale, généralement appelée lunule.

L'ouverture du pack et l'extraction des objets posent un problème.

On souhaite en effet éviter l'utilisation d'un outil tranchant, qui n'est pas toujours disponible immédiatement lorsque l'on veut extraire l'un des objets, et qui, en outre, risque de détériorer les objets et/ou de provoquer une déchirure du film mal contrôlée libérant un nombre d'objets supérieur à celui désiré.

Une solution suivant le préambule des revendications 1 et 12, déjà proposée par EP-A-0537079, consiste à prévoir comme moyen d'ouverture des languettes, par exemple de forme rectangulaire, dont la grande dimension est orientée parallèlement à la direction préférentielle de déchirement, ces languettes étant prédécoupées suivant leurs deux grands côtés et un petit côté. De telles languettes sont réalisées par des empreintes de type "emporte pièce", en des endroits distants les uns des autres.

Cette solution, tout en constituant un progrès , présente plusieurs inconvénients, notamment la réalisation discontinue de ces empreintes, ainsi que la limitation du choix des emplacements d'ouverture qui doivent correspondre à ces languettes.

L'invention a pour but, surtout, de fournir un pack d'objets dans lequel les moyens d'ouverture du film en matière plastique permettent une ouverture facile et contrôlée du fardeau constitué par le pack d'objets en un nombre de points aussi élevé que possible, de façon à permettre à l'utilisateur de choisir l'endroit le plus approprié pour réaliser chaque ouverture.

Selon l'invention, le pack d'objets est caractérisé par le fait que les moyens d'ouverture du film en matière plastique comprennent une zone continue d'affaiblissement orientée transversalement à la direction préférentielle de déchirement, et formant une ceinture qui entoure le pack, cette zone d'affaiblissement ayant une résistance mécanique suffisamment forte pour supporter les efforts de traction exercés sur le film pour enserrer les objets, mais suffisamment faible pour permettre une ouverture du film sans outil en un point quelconque de la zone, par amorçage d'une languette et traction sur la languette suivant une direction transversale à la direction de la zone d'affaiblissement.

Avantageusement la zone continue d'affaiblissement est perpendiculaire à la direction préférentielle de déchirement.

De préférence la zone continue d'affaiblissement comprend au moins une ligne de perforations , en particulier espacées régulièrement.

Avantageusement la zone continue d'affaiblissement comprend une ligne centrale de perforations entourée de deux lignes parallèles de perforations, écartées de la ligne centrale, et dans lesquelles la distance entre deux perforations successives est supérieure à la distance entre deux perforations successives de la ligne centrale. De préférence la distance entre deux perforations successives des lignes extérieures est égale au double de la distance entre deux perforations de la ligne centrale.

Les perforations des deux lignes extérieures sont avantageusement alignées avec une perforation de la ligne centrale suivant une direction orthogonale à la ligne centrale. Les motifs créés par les perforations ont ainsi la forme d'un I.

Le film d'emballage en matière plastique est de préférence un film bicouche dont la direction de déchirement préférentielle est perpendiculaire à la direction d'extrusion. Le film est en particulier un film polyéthylène coextrudé ionomère. Un tel film peut être constitué d'au moins une couche de polyoléfine et au moins une couche d'un copolymère ionique.

Les lignes de perforations peuvent être distantes de 5 à 30 mm, sur une largeur de 30 à 100 mm.

L'invention est également relative à un film en matière plastique pour le fardelage d'objets de pack, ce film présentant une direction préférentielle de déchirement et étant caractérisé par la présence d'une zone continue d'affaiblissement orientée transversalement, notamment perpendiculairement, à la direction préférentielle de déchirement.

Cette zone continue d'affaiblissement comprend au moins une ligne de perforations espacées régulièrement, et de préférence au moins trois lignes de perforations, à savoir une ligne centrale où les perforations sont moins écartées que dans deux lignes extérieures parallèles à la ligne centrale et situées de part et d'autre, les perforations de la ligne centrale et des lignes extérieures réalisant de préférence des motifs en I.

Dans le cas d'un film en matière plastique dont la direction préférentielle de déchirement est perpendiculaire à la direction d'extrusion, un procédé de préparation du film consiste à réaliser les perforations lors du déroulement ou de l'enroulement du film avant l'emballage, suivant toute sa longueur, en particulier à l'extrusion, au rebobinage, à l'impression ou sur la fardeleuse, par un dispositif constitué de rouleaux à aiguilles avec une contrepartie en forme de brosse cylindrique. Le film en matière plastique à perforer défile entre le rouleau à aiguilles et sa contrepartie.

Cette opération peut être répétée sur la largeur du film, en considération de l'usage final, afin de créer plusieurs zones continues d'affaiblissement parallèles les unes aux autres, dans la direction de la longueur du film.

L'invention consiste, mises à part les dispositions exposées ci-dessus, en un certain nombre d'autres dispositions dont il sera plus explicitement question ci-après à propos d'un exemple de réalisation particulier décrit avec référence au dessin ci-annexé, mais qui n'est nullement limitatif.
La Figure 1 du dessin est une vue en perspective schématique d'un pack d'objets selon l'invention.
La Figure 2, enfin, est une vue de dessus, à plus grande échelle, d'une partie du pack de la Figure 1.

En se reportant à la Figure 1 du dessin, on peut voir un pack 1 d'objets 2 constitués par des boîtes de conserve, des bidons ou analogues, emballés avec un film 3 en matière plastique, généralement transparent. Plusieurs objets sont disposés côte à côte, suivant deux nappes horizontales superposées dans l'exemple représenté sur la Figure 1. Une plaque 4, notamment en carton, sépare les deux nappes.

Le film 3 a été replié suivant une direction d'enroulement E pour former un manchon autour du fardeau constitué par les objets 2. Les bords de ce manchon perpendiculaires à la direction E sont soudés l'un à l'autre.

Généralement, la disposition des objets forme globalement un parallélépipède rectangle dont les grands côtés sont perpendiculaires à la direction d'enroulement du film. Les extrémités ouvertes du manchon réalisé autour de l'emballage correspondent aux petites faces du parallélépipède.

Le film 3 est soumis à un traitement thermique provoquant son resserrement autour des objets 2 de sorte que les extrémités ouvertes du manchon se resserrent également pour former des ouvertures ovales 5, ou lunules, sensiblement au centre de chaque petite face d'extrémité du parallélépipède.

Le film 3 présente une direction préférentielle de déchirement D parallèle aux grands côtés du parallélépipède.

Le film 3 est avantageusement constitué par un film comprenant au moins deux couches. Le film est formé d'au moins deux résines thermoplastiques, et la direction de déchirement préférentielle D du film est sensiblement perpendiculaire à la direction d'extrusion E qui est la même que la direction d'enroulement. Le film est en particulier formé d'au moins une couche de polyoléfine et au moins une couche d'un copolymère ionique. Le film est, par exemple, un film polyéthylène coextrudé ionomère. Un film selon EP-A-0537080 convient particulièrement.

Le pack 1 comprend des moyens d'ouverture constitués par une zone continue A d'affaiblissement du film 3 orientée transversalement, de préférence perpendiculairement, à la direction préférentielle de déchirement D du film. La zone A forme une ceinture 6 qui entoure le pack sur quatre faces du parallélépipède.

Dans l'exemple représenté sur la Figure 1, une seule ceinture 6 est prévue, à mi-longueur des grandes faces du parallélépipède, c'est-à-dire à mi-largeur du film 3. Il est possible, selon les besoins, de prévoir plusieurs ceintures 6 parallèles, espacées suivant la largeur du film 3.

La zone continue d'affaiblissement A est ainsi orientée dans le sens de déroulement de la bobine du film 3.

La zone A comprend une ligne centrale 7 de perforations 8, régulièrement espacées, alignées orthogonalement à la direction D.

Deux lignes extérieures 9, 10 de perforations sont situées de part et d'autre de la ligne centrale 7 parallèlement à celle-ci, à égale distance, et comportent des perforations 11a, 11b. La distance h entré les lignes de perforations est de préférence comprise entre 5 et 30 mm. La largeur L de la zone d'affaiblissement, est de préférence comprise entre 30 et 100 mm. Cette largeur L correspond à la distance entre les bords extérieurs des perforations des lignes 9 et 10.

La distance f entre deux perforations 11a ou 11b des lignes extérieures 9 et 10 est supérieure à la distance g de deux perforations successives 8 de la ligne centrale 7. En particulier, la distance f est double de la distance g (f = 2 g).

Les perforations 11a, 11b des deux lignes extérieures sont alignées avec une perforation 8 de la ligne centrale 7 suivant une direction orthogonale à cette ligne centrale.

Avec f = 2 g, une ouverture 8 sur deux n'est pas entourée par des ouvertures 11a, 11b comme visible sur la Figure 2. Les motifs créés par ces perforations ont une forme en I, couché à l'horizontale sur Fig.2.

L'exemple donné de trois lignes parallèles de perforations, avec une ligne centrale dans laquelle le nombre de perforations par unité de longueur est double, n'est pas limitatif. On pourrait prévoir de chaque côté de la ligne centrale deux, ou davantage, lignes extérieures de perforations plus espacées.

Les perforations 8, 11a, 11b peuvent être réalisées lors de l'extrusion du film 3, ou bien lors de son rebobinage, ou bien à l'impression, ou bien sur l'appareil (fardeleuse) pour réaliser le pack.

Les perforations sont réalisées de préférence par un dispositif (non représenté) constitué de rouleaux à aiguilles chaudes ou froides, avec une contrepartie en forme de brosse cylindrique sur laquelle s'appuie le film. Les aiguilles de perforation ont un diamètre d'environ 1 mm et une longueur d'environ 10 mm et sont montées sur des arbres en rotation, le film à perforer défilant entre le rouleau à aiguilles et sa contrepartie.

La prédécoupe constituée par la zone A est ainsi réalisée en continu.

Sur la Figure 2 ont été représentés les contours circulaires 12 de boîtes de conserve de même diamètre tangentes les unes aux autres et définissant entre elles des espaces vides 13 en forme d'étoiles à quatre branches; les centres des contours 12 sont situés aux sommets de carrés ayant une longueur de côté égale au diamètre des contours. De préférence la zone A recouvre une succession d'espaces vides 13, et la ligne centrale 7 de perforations passe sensiblement au milieu de ces espaces vides.

On combine la disposition des objets dans le pack et la répartition de la ( ou des) zone(s) A sur la largeur du film pour que la (les) zone(s) A recouvre(nt) une succession d'espaces vides 13. Ainsi, dans le cas où la zone A est prévue à mi-largeur du film, le nombre d'objets dans une rangée orthogonale à la direction E est un nombre pair.

L'ouverture du film 3 pour retirer une ou plusieurs boîtes de conserve s'effectue de la manière suivante.

On exerce une pression avec un doigt à un endroit choisi de la zone A , par exemple au niveau d'un vide 13 formé entre les boîtes tangentes entre elles et fardelées, pour amorcer une languette J (Fig.2) dont la largeur correspond sensiblement au double de la distance f entre deux perforations 11a ou 11b des lignes extérieures. Le bord de la languette correspondant à la ligne centrale 7 va se découper . Il suffit alors de saisir ce bord et de tirer la languette J dans le sens de la flèche T1 ou T2, c'est à dire suivant la direction D préférentielle de déchirement, perpendiculairement aux lignes de perforations 7,9,10 pour effectuer l'ouverture par découpe, dans le film 3, d'une bande K dont la largeur correspond à celle de la languette J. La traction sur la languette J est donc exercée suivant une direction transversale, avantageusement perpendiculaire, à la direction de la zone d'affaiblissement A formant ceinture, et non pas suivant la direction de cette zone A concrétisée par les lignes de perforations 7,9,10.

La bande K a une largeur sensiblement double de l'intervalle f entre deux perforations 11a ou 11b et, dans la pratique, comprise entre 10 et 60 mm.

Le film thermorétractable 3 subit des contraintes thermiques lors de la rétraction ou du rétrécissement. La distance entre les perforations 8, 11a, 11b ainsi que leur diamètre sont choisis en fonction des caractéristiques mécaniques du film 3, afin d'éviter la formation de trous dans le film qui se rejoindraient sous l'effet des contraintes thermiques, tout en permettant un affaiblissement de la zone considérée A qui permettra d'amorcer les languettes d'ouverture J.

Une impression peut être réalisée sur la zone d'affaiblissement A, en particulier sur les lignes de perforations afin de les matérialiser et de les rendre plus visibles. Cette impression donnera des indications sur les mouvements à effectuer pour initier et propager la déchirure du film 3 à partir des perforations 8, 11a et 11b.

La solution de l'invention est d'une grande facilité de mise en oeuvre permettant l'adaptation de la prédécoupé à tout stade de la production/transformation/utilisation du produit. Cette solution est complémentaire aux propriétés d'un film 3 à bonne déchirure transversale.

L'invention assure une réalisation en continu de la zone d'affaiblissement A tout en préservant l'intégrité du fardeau thermorétracté par rapport à un procédé discontinu à empreinte de type "emporte pièce".

## Revendications

1. Pack d'objets, tels que boîtes de conserve, bidons, bouteilles, etc., emballés avec un film (3) en matière plastique présentant une direction préférentielle de déchirement (D), plusieurs objets (2) étant disposés côte à côte en une ou plusieurs nappes superposées, le film étant replié suivant une direction d'enroulement autour des objets qu'il enserre, des moyens d'ouverture étant prévus sur le film pour faciliter son déchirement, **caractérisé par le fait que** les moyens d'ouverture du film (3) en matière plastique comprennent une zone continue d'affaiblissement (A) orientée transversalement à la direction préférentielle de déchirement (D), et formant une ceinture (6) qui entoure le pack, cette zone d'affaiblissement (A) ayant une résistance mécanique suffisamment forte pour supporter les efforts de traction exercés sur le film pour enserrer les objets, mais suffisamment faible pour permettre une ouverture du film sans outil en un point quelconque de la zone, par amorçage d'une languette et traction sur la languette suivant une direction transversale à la direction de la zone d'affaiblissement.

2. Pack d'objets selon la revendication 1, **caractérisé par le fait que** la zone continue d'affaiblissement (A) est perpendiculaire à la direction préférentielle de déchirement (D).

3. Pack d'objets selon la revendication 1 ou 2, **caractérisé par le fait que** la zone continue d'affaiblissement (A) comprend au moins une ligne (7) de perforations (8).

4. Pack d'objets selon l'une des revendications précédentes , **caractérisé par le fait que** la zone continue d'affaiblissement (A) comprend une ligne centrale (7) de perforations entourée de deux lignes parallèles (9,10) de perforations, écartées de la ligne centrale, et dans lesquelles la distance (f) entre deux perforations successives est supérieure à la distance (g) entre deux perforations successives (8) de la ligne centrale.

5. Pack d'objets selon la revendication 4, **caractérisé par le fait que** la distance (f) entre deux perforations successives (11a;11b) des lignes extérieures (9,10) est égale au double de la distance (g) entre deux perforations de la ligne centrale.

6. Pack d'objets selon la revendication 5, **caractérisé par le fait que** les perforations (11a,11b) des deux lignes extérieures (9,10) sont alignées avec une perforation (8) de la ligne centrale suivant une direction orthogonale à la ligne centrale.

7. Pack d'objets selon l'une des revendications précédentes, **caractérisé par le fait que** le film d'emballage (3) en matière plastique est un film bicouche dont la direction de déchirement préférentielle (D) est perpendiculaire à la direction d'extrusion (E).

8. Pack d'objets selon la revendication 7, **caractérisé par le fait que** le film (3) est un film polyéthylène coextrudé ionomère, en particulier constitué d'au moins une couche de polyoléfine et au moins une couche d'un copolymère ionique.

9. Pack d'objets selon l'une des revendications 4 à 6, **caractérisé par le fait que** les lignes de perforations sont distantes de 5 à 30 mm, sur une largeur de 30 à 100 mm.

10. Pack d'objets selon l'une des revendications précédentes, **caractérisé par le fait que** la zone d'affaiblissement (A) du film recouvre une succession d'espaces vides (13) entre les objets (2).

11. Pack d'objets selon l'une des revendications précédentes, **caractérisé par le fait que** la zone d'affaiblissement (A) du film est prévue à mi-largeur du film (3).

12. Film en matière plastique pour le fardelage d'objets d'un pack selon l'une des revendications précédentes, présentant une direction préférentielle de déchirement(D), **caractérisé par le fait qu'**il présente une zone continue d'affaiblissement (A) orientée transversalement, en particulier perpendiculairement, à la direction préférentielle de déchirement (D), permettant le déchirement par amorçage d'une languette et traction sur la languette suivant une direction transversale à la direction de la zone d'affaiblissement.

13. Film en matière plastique selon la revendication 12, **caractérisé par le fait que** la zone continue d'affaiblissement (A) comprend au moins une ligne (7) de perforations espacées régulièrement, et en particulier trois lignes de perforations (7,9,10), à savoir une ligne centrale (7) où les perforations (8) sont moins écartées que dans deux lignes extérieures (9,10) parallèles à la ligne centrale et situées de part et d'autre.

14. Procédé de préparation d'un film en matière plastique selon la revendication 13, **caractérisé par le fait qu'**on réalise les perforations (8,11a,11b) lors du déroulement ou de l'enroulement du film (3) avant l'emballage, suivant toute sa longueur, en particulier à l'extrusion, au rebobinage, à l'impression ou sur la fardeleuse.

## Patentansprüche

1. Pack von Gegenständen, wie Konservendosen, Kanister, Flaschen, usw., die mit einer Kunststoffolie (3) verpackt sind, welche eine bevorzugte Aufreißrichtung (D) aufweist, wobei mehrere Gegenstände (2) nebeneinander in einer oder mehreren übereinanderliegenden Lagen angeordnet sind, wobei die Folie gemäß einer Wickelrichtung um die von ihr umspannten Gegenstände gefaltet wird, wobei Öffnungsmittel auf der Folie vorgesehen sind, um ihr Aufreißen zu erleichtern, **dadurch gekennzeichnet, daß** die Öffnungsmittel der Kunststoffolie (3) eine durchgehende Schwachzone (A) aufweisen, die quer zur bevorzugten Aufreißrichtung (D) ausgerichtet ist und einen das Pack umgebenden Gürtel (6) bildet, wobei diese Schwachzone (A) eine mechanische Festigkeit aufweist, die stark genug, um die auf die Folie zum Umspannen der Gegenstände ausgeübten Zugkräfte auszuhalten, aber schwach genug ist, um eine Öffnung der Folie ohne Werkzeug an einem beliebigen Punkt der Zone durch Anreißen einer Zunge und Zug an der Zunge gemäß einer Richtung quer zur Richtung der Schwachzone zu erlauben.

2. Pack von Gegenständen nach Anspruch 1, **dadurch gekennzeichnet, daß** die Schwachzone (A) senkrecht zur bevorzugten Aufreißrichtung (D) liegt.

3. Pack von Gegenständen nach Anspruch 1 oder 2, **dadurch gekennzeichnet, daß** die durchgehende Schwachzone (A) mindestens eine Reihe (7) von Perforationen (8) aufweist.

4. Pack von Gegenständen nach einem der vorhergehenden Ansprüche, **dadurch gekennzeichnet, daß** die durchgehende Schwachzone (A) eine zentrale Reihe (7) von Perforationen aufweist, die von zwei parallelen Reihen (9, 10) von Perforationen umgeben ist, die einen Abstand zur zentralen Reihe aufweisen und bei denen der Abstand (f) zwischen zwei aufeinanderfolgenden Perforationen größer ist als der Abstand (g) zwischen zwei aufeinanderfolgenden Perforationen (8) der zentralen Reihe.

5. Pack von Gegenständen nach Anspruch 4, **dadurch gekennzeichnet, daß** der Abstand (f) zwischen zwei aufeinanderfolgenden Perforationen (11a, 11b) der äußeren Reihen (9, 10) doppelt so groß ist wie der Abstand (g) zwischen zwei Perforationen der zentralen Reihe.

6. Pack von Gegenständen nach Anspruch 5, **dadurch gekennzeichnet, daß** die Perforationen (11a, 11b) der beiden äußeren Reihen (9, 10) mit einer Perforation (8) der zentralen Reihe in einer Richtung orthogonal zur zentralen Reihe fluchten.

7. Pack von Gegenständen nach einem der vorhergehenden Ansprüche, **dadurch gekennzeichnet, daß** die Verpackungsfolie (3) aus Kunststoff eine Zweischicht-Folie ist, deren bevorzugte Aufreißrichtung (D) senkrecht zur Extrudierrichtung (E) liegt.

8. Pack von Gegenständen nach Anspruch 7, **dadurch gekennzeichnet, daß** die Folie eine coextrudierte Folie aus Polyethylen und einem Ionomer ist, die insbesondere aus mindestens einer Schicht Polyolefin und mindestens einer Schicht eines ionischen Copolymers besteht.

9. Pack von Gegenständen nach einem der Ansprüche 4 bis 6, **dadurch gekennzeichnet, daß** die Reihen von Perforationen einen Abstand von 5 bis 30 mm über eine Breite von 30 bis 100 mm aufweisen.

10. Pack von Gegenständen nach einem der vorhergehenden Ansprüche, **dadurch gekennzeichnet, daß** die Schwachzone (A) der Folie eine Folge von Leerräumen (13) zwischen den Gegenständen (2) überdeckt.

11. Pack von Gegenständen nach einem der vorhergehenden Ansprüche, **dadurch gekennzeichnet, daß** die Schwachzone (A) der Folie in Höhe der halben Breite der Folie (3) vorgesehen ist.

12. Kunststoffolie zum Gebindeverpacken von Gegenständen eines Packs gemäß einem der vorhergehenden Ansprüche, die eine bevorzugte Aufreißrichtung (D) aufweist, **dadurch gekennzeichnet, daß** sie eine durchgehende Schwachzone (A) aufweist, die quer, insbesondere senkrecht, zur bevorzugten Aufreißrichtung (D) ausgerichtet ist und das Aufreißen durch Anreißen einer Zunge und Zug auf die Zunge in einer Richtung quer zur Richtung der Schwachzone ermöglicht.

13. Kunststoffolie nach Anspruch 12, **dadurch gekennzeichnet, daß** die durchgehende Schwachzone (A) mindestens eine Reihe (7) von mit regelmäßigem Abstand angeordneten Perforationen, und insbesondere drei Reihen von Perforationen (7, 9, 10) aufweist, d.h. eine zentrale Reihe (7), in der die Perforationen (8) einen geringeren Abstand aufweisen als in den beiden äußeren Reihen (9, 10), die parallel zu und beidseitig der zentralen Reihe angeordnet sind.

14. Verfahren zur Herstellung einer Kunststoffolie nach Anspruch 13, **dadurch gekennzeichnet, daß** die Perforationen (8, 11a, 11b) beim Abwickeln oder Aufwickeln der Folie (3) vor dem Verpacken über ihre ganze Länge hergestellt werden, insbesondere beim Extrudieren, beim Umwickeln, beim Prägen oder auf der Bündelmaschine.

## Claims

1. A pack of articles, such as cans of food, canisters, bottles, etc., packaged using a plastic material film (3) having a preferred direction of tearing (D), a plurality of articles (2) being disposed side by side in one or more superposed layers, the film being folded over along a winding direction around the articles which it retains, opening means being provided on the film to facilitate the tearing thereof, **characterized in that** the means for opening the plastic material film (3) comprise a continuous zone of weakening (A), which zone is oriented transversely to the preferred direction of tearing (D), and forming a band (6) which surrounds the pack, this zone of weakening (A) having a mechanical strength which is sufficiently high to bear the traction stresses exerted on the film to retain the articles, but sufficiently low to permit opening of the film, without a tool, at any point whatsoever of the zone, by initiation of a tongue and traction on the tongue exerted in a direction transverse to the direction of the zone of weakening.

2. The pack of articles as claimed in claim 1, **characterized in that** the continuous zone of weakening (A) is perpendicular to the preferred direction of tearing (D).

3. The pack of articles as claimed in claim 1 ou 2, **characterized in that** the continuous zone of weakening (A) comprises at least one line (7) of perforations (8).

4. The pack of articles as claimed in one of the precedings claims, **characterized in that** the continuous zone of weakening (A) comprises a central line (7) of perforations which is surrounded by two parallel lines (9, 10) of perforations, spaced from the central line, and in which the distance (f) between two successive perforations is greater than the distance (g) between two successive perforations (8) of the central line.

5. The pack of articles as claimed in claim 4, **characterized in that** the distance (f) between two successive perforations (11a, 11b) of the outer lines (9, 10) is equal to twice the distance (g) between two perforations of the central line.

6. The pack of articles as claimed in claim 5, **characterized in that** the perforations (11a, 11b) of the two outer lines (9, 10) are aligned with a perforation (8) of the central line along a direction orthogonal to the central line.

7. The pack of articles as claimed in one of the preceding claims, **characterized in that** the plastic material packaging film (3) is a two-layer film, the preferred direction of tearing (D) of which is perpendicular to the direction of extrusion (E).

8. The pack of articles as claimed in claim 7, **characterized in that** the film (3) is an ionomeric coextruded polyethylene film, in particular constituted by at least one layer of polyolefin and at least one layer of an ionic copolymer.

9. The pack of articles as claimed in one of claims 4 to 6, **characterized in that** the lines of perforations have a spacing of 5 to 30 mm, over a width of 30 to 100 mm.

10. The pack of articles as claimed in one of the preceding claims, **characterized in that** the zone of weakening (A) of the film covers over a succession of empty spaces (13) between the articles (2).

11. The pack of articles as claimed in one of the preceding claims, **characterized in that** the zone of weakening (A) of the film is provided halfway across the width of the film (3).

12. A plastic material film for the tight packing of articles of a pack as claimed in one of the preceding claims, having a preferred direction of tearing (D), **characterized in that** it comprises a continuous zone of weakening (A), which zone is oriented transversely, in particular perpendicularly, to the preferred direction of tearing (D), said zone allowing tearing by initiation of a tongue and traction on the tongue exerted in a direction transverse to the direction of the zone of weakening.

13. The plastic material film as claimed in claim 12, **characterized in that** the continuous zone of weakening (A) comprises at least one line (7) of regularly spaced perforations, and in particular three lines of perforations (7, 9, 10), that is to say a central line (7) in which the perforations (8) have a smaller spacing than in two outer lines (9, 10) which are parallel to the central line and situated on either side.

14. A process for preparing a plastic material film as claimed in claim 13, **characterized in that** the perforations (8, 11a, 11b) are formed in the course of the unwinding or of the winding of the film (3) before packaging, along its entire length, in particular at the time of extrusion, rewinding, printing or on the tight packing machine.
